# EUROPÄISCHE PATENTSCHRIFT

(11) **EP 2 762 244 B1**
(45) Veröffentlichungstag und Bekanntmachung des Hinweises auf die Patenterteilung: **18.11.2020**
(21) Anmeldenummer: 14153099.8
(22) Anmeldetag: 29.01.2014
(51) Int. Cl.: B21D 22/26, B21D 51/16

(54) **Napfförmiger Körper und Verfahren zu dessen Herstellung**
Cup shaped body and method for manufacturing the same
Corps en forme de cuvette et son procédé de fabrication

(30) Priorität: 31.01.2013 AT 500702013
(43) Veröffentlichungstag der Anmeldung: 06.08.2014
(73) Patentinhaber: Henn GmbH & Co KG., 6850 Dornbirn (AT)
(72) Erfinder: Hartmann, Harald, 6850 Dornbirn (AT)
(74) Vertreter: Burger, Hannes

(56) Entgegenhaltungen:
- DE-A1- 19 520 554
- DE-A1- 19 758 003
- DE-B3-102004 045 727
- DE-C1- 10 062 495
- JP-A- S6 040 631
- US-A- 2 103 562
- US-A- 4 205 546
- US-A1- 2003 150 175

## Beschreibung

Die Erfindung betrifft ein Verfahren zur Herstellung eines napfförmigen Körpers, dessen Rand einen Flansch aufweist und in einer Ebene liegt, die zu einer senkrecht zur Richtung der axialen Erstreckung des napfförmigen Körpers stehenden Ebene geneigt ist. Die Erfindung betrifft auch einen Schalldämpfer mit einem Gehäuse, wobei das Gehäuse gebildet wird durch zumindest einen napfförmigen, aus einem Stück tiefgezogenen Körper und eine Tiefziehvorrichtung zur Herstellung eines Hohlkörpers.

Die US4205546A, die die Basis für die Oberbegriffe der Ansprüche 1 und 15 bildet, offenbart ein Verfahren und eine Vorrichtung zur Herstellung eines gebogenen Hohlelementes, gegebenenfalls mit einem Flansch. Stempel und Matrize, die in gleicher Weise gebogenen Verlauf aufweisen, sind relativ zueinander schwenkbar gelagert und vollführen während des Tiefziehvorganges eine Schwenkbewegung.

Die DE10062495C1 offenbart einen hohlen Blechteil mit schrägem Boden und unterschiedlich hohen und gebogenen Wänden. Dieser wird in zwei Arbeitsschritten hergestellt, wobei in einem ersten Arbeitsschritt der Boden mit einem linear bewegenden Werkzeug und die Seitenwände in einem zweiten Arbeitsschritt mit einem schwenkbeweglichen Werkzeug hergestellt werden.

Die DE19520554A1 offenbart ein Verfahren zur Herstellung hinterschnittener Tiefziehteile für den Karosseriebau. Diese werden jeweils in fünf Verfahrensschritten hergestellt, wobei ein umlaufender Randflansch belassen wird. In den einzelnen Verfahrensschritten erfolgt u.a. eine topfförmige Verformung, nach außen gewölbte Gestaltung des Topfbodens, Ausbildung zweier einander gegenüberliegender glattflächiger Seitenwandungen, Verbringung der Wandungen in zueinander divergierende Winkellagen, Ausbildung zweier weiterer einander gegenüberliegender glattflächiger Seitenwandungen.

Die DE19758003A1 offenbart ein Widerlager zur Anordnung an einem Träger, insbesondere Kraftfahrzeugträger. Das Widerlager umfasst einen konischen Führungszapfen und wird mittels eines Tiefziehprozesses hergestellt. Das Tiefziehen erfolgt schräg, d.h. die Stempelachse der Tiefziehvorrichtung ist zum konischen Führungszapfen geneigt.

Die US 2003/150175 A1 offenbart ein Dachfenster, welches durch ein konisch geformtes Blechstück mit umlaufender Schürze gebildet wird. Bei der Herstellung wird das seitlich eingespannte Blechstück über eine konische Form gezogen.

Die US 2103562 A offenbart ein Verfahren zur Herstellung von Schiebetruhen. Dabei wird ein Blechstück in einer Formpresse zwischen zwei Formwerkzeugen in entsprechende Truhenform gebracht.

Die DE 10 2005 045 727 B4 offenbart ein Tiefziehverfahren zur Herstellung eines Hohlteiles. Die beiden Werkzeughälften einer Tiefziehmaschine werden während des Tiefziehvorgangs in einer ungeradlinigen Relativbewegung zueinander bewegt. Dabei wird eine Werkzeughälfte durch Hubzylinder verlagert. An dem entstehenden Blechbauteil ist kein Flansch vorgesehen. Ein derartiges Tiefziehverfahren ist aufgrund der komplexen Relativbewegung zwischen den Werkzeughälften sehr aufwändig und erfordert eine exakte Steuerung des Bewegungsablaufes sowie eine konstruktionell aufwändige Aufhängung der einen Werkzeughälfte.

Die JP 3 090 234 A offenbart ein zylindrisches Gehäuse aus Metall mit einem Boden. Das Gehäuse wird durchtrennt, sodass ein schräg verlaufender Rand entsteht. Anschließend wird der Hohlkörper in eine Vorrichtung gebracht, in der seine Wand mittels eines bogenförmigen Formwerkzeuges in eine bogenförmige Form gebracht wird. Der entstehende Hohlkörper weist keinen Flansch auf.

Im Stand der Technik besteht der Bedarf an napfförmigen Körpern, deren Umrandung durch einen Flansch gebildet wird. Derartige Körper werden u.a. dazu verwendet, um Teile eines Gehäuses zu bilden. Mit ihrem Flansch liegen sie am Flansch eines gegenüberliegenden Gehäuseteiles oder Rohres an, so dass ein (dicht) abgeschlossenes Gehäuse gebildet werden kann. Ein Anwendungsbeispiel ist die Fertigung von Schalldämpfern für Fahrzeuge, z.B. eines Turbo-Lader Schalldämpfers. Hier werden Resonatorkammern durch ein Gehäuse gebildet, das den Schalldämpfer nach außen hin luftdicht abdichtet. Im Bereich der aneinander liegenden Flansche zweier napfförmiger Gehäuseteile kann eine zuverlässige und luftdichte Verbindung hergestellt werden.

Aufgrund des zunehmenden Erfordernisses platzsparender Bauweise ist es oft erforderlich, Bauteile abgewinkelt bzw. um die Ecke zu bauen. Hier wird z.B. ein Richtungswechsel eines Strömungskanals nicht mehr ausschließlich durch zwischen den einzelnen Bauteilen verlaufenden Rohren oder Leitungen bewerkstelligt, sondern ein Richtungswechsel wird bereits durch den Bauteil selbst bewirkt. Zu diesem Zweck hat es sich als vorteilhaft erwiesen, die Gehäuseteile derart zu konfigurieren, dass ein Richtungswechsel durch die besondere geometrische Form von Gehäuseteilen und deren Zusammensetzung erreicht wird.

Aufgrund dieser komplexeren geometrischen Formen gestaltet sich auch deren Herstellungsverfahren kompliziert und erfordert eine Vielzahl komplexer Bearbeitungsschritte bzw. macht es unumgänglich, dass ein derartiger Gehäuseteil aus mehreren Stücken zusammengesetzt werden muss bzw. nicht mehr einstückig hergestellt werden kann.

Das Ziel der vorliegenden Erfindung besteht darin, ein einfaches Verfahren zur Herstellung eines Napfes bzw. napfförmigen Körpers bereitzustellen, der insbesondere in der Fahrzeugtechnik und dort insbesondere für Schalldämpfer eingesetzt werden kann. Dabei sollen die Herstellungskosten reduziert und damit auch der Preis für einen Bauteil, der einen napfförmigen Körper umfasst, verringert werden. Das Verfahren soll zuverlässig und mit grundsätzlich bekannten Methoden durchführbar sein. Mit dem Verfahren soll es möglich sein, hochqualitative und exakt dimensionierte Werkstücke ohne großen Aufwand herzustellen.

Dieses Ziel wird mit einem Verfahren der eingangs genannten Art erreicht durch die Schritte: Herstellen eines Hohlkörpers durch einen Tiefziehvorgang, durch den im Mantel des Hohlkörpers ein umlaufender Absatz geformt wird, der zwischen zwei Mantelabschnitten verläuft und in einer Ebene liegt, die zu einer senkrecht zur Tiefziehrichtung des Tiefziehvorganges stehenden Ebene geneigt ist, und Durchtrennen des Hohlkörpers entlang des Absatzes, um den napfförmigen Körper zu erhalten, wobei der Flansch des napfförmigen Körpers durch zumindest einen Teil des Absatzes gebildet wird.

Ein großer Vorteil der Erfindung besteht darin, dass ein geometrisch komplexer Körper auf einfache Weise und vor allem einstückig herstellbar ist. Die Herausforderung (Flansch ist nicht orthogonal zur Ziehrichtung und die Napfhöhe ist normalerweise zu hoch, um es in einem Zug zu fertigen) bestand darin, einen Napf oder napfförmigen Körper herzustellen, dessen Rand einen Flansch ausbildet und in einer Ebene liegt, die zu einer senkrecht zur Richtung der axialen Erstreckung des napfförmigen Körpers stehenden Ebene geneigt ist.

Gemäß Erfindung sind dazu lediglich ein Tiefziehvorgang und ein Durchtrennvorgang erforderlich. Mit dem Tiefziehvorgang wird der zukünftige Flansch des napfförmigen Körpers als Absatz im Mantel eines Hohlkörpers (Zwischenprodukt) geformt. Der im Mantel des Hohlkörpers eine Stufe bildende und schräg verlaufende Absatz trennt einen ersten Mantelabschnitt kleineren Durchmessers bzw. Querschnitts von einem zweiten Mantelabschnitt größeren Durchmessers bzw. Querschnittes. Mit dem Durchtrennen des Hohlkörpers entlang des Absatzes wird der Absatz bzw. ein Teil desselben zu einem Flansch, der in Bezug auf die Achse des napfförmigen Körpers schräg steht. Jener Mantelabschnitt, der an den Boden des Hohlkörpers anschließt bildet nach dem Vorgang des Durchtrennens die Wand des napfförmigen Körpers. Beim Durchtrennen wird ein Mantelabschnitt vom anderen Mantelabschnitt vollständig abgetrennt.

Das Durchtrennen kann mittels eines Schneidwerkzeuges, z.B. einer mechanischen Säge, eines Stanzwerkzeuges oder einer Laserschneidvorrichtung, bewerkstelligt werden.

Der Durchtrennvorgang kann von der Art sein, dass der gesamte Absatz des (ursprünglichen) Hohlkörpers den Flansch des napfförmigen Körpers bildet. Alternativ ist es aber auch denkbar, dass nur ein Teil oder ein Abschnitt des Absatzes den Flansch bildet.

Die Richtung der axialen Erstreckung entspricht (aus der Sicht des napfförmigen Körpers gesehen) der Tiefziehrichtung. Die axiale Erstreckung entspricht der Längsachse des napfförmigen Körpers, die im Falle eines zylinderförmigen Körpers der Zylinderachse entspricht. Diese Achse wird auch dann als Längsachse bezeichnet, wenn die axiale Erstreckung kleiner ist als die radialen Dimensionen des napfförmigen Körpers, wenn also z.B. die Höhe des Zylinders geringer ist als sein Durchmesser. Anstelle eines kreisförmigen Querschnitts (Zylinder) könnte der Hohlkörper bzw. der napfförmige Körper auch ovalen oder elliptischen Querschnitt aufweisen.

Bevorzugt ist die Tiefziehrichtung während des Tiefziehvorganges geradlinig. Es bedarf somit lediglich einer einfachen linearen Relativbewegung zwischen Stempel und Matrize einer Tiefziehvorrichtung. Die Längsachse des Hohlkörpers und des aus diesem entstehenden napfförmigen Körpers sind demnach ebenfalls geradlinig.

Bevorzugt wird der Hohlkörper in einem einzigen Zug tiefgezogen. Bei entsprechender Ausbildung der Tiefziehwerkzeuge kann dadurch die Anzahl der Bearbeitungsschritte gering gehalten werden.

Bevorzugt wird der Hohlkörper aus einem Blechteil, vorzugsweise aus einem ebenen Blechzuschnitt, tiefgezogen. Zur Herstellung der komplexen geometrischen Form des napfförmigen Körpers ist lediglich ein einzelnes Blechstück erforderlich. Der entstehende Napf ist aus einem Stück gezogen. Boden, Wände und Flansch hängen somit einstückig zusammen.

Bevorzugt ist die Ebene, in der der Absatz verläuft, zu der senkrecht zur Tiefziehrichtung ausgerichteten Ebene um einen Winkel β von zumindest 10° geneigt. Bei einem zu fertigenden Gehäusebauteil aus zwei erfindungsgemäßen napfförmigen Körpern kann dadurch ein Richtungswechsel oder eine Konstruktion ,um die Ecke' von zumindest 20° erfolgen. Um z.B. einen Richtungswechsel von 45° zu erreichen, eignet sich daher ein Winkel β von etwa 22,5°

Bevorzugt ist der napfförmige Körper zylinderförmig, wobei die axiale Erstreckung der Zylinderachse entspricht. Der Querschnitt normal zur Richtung der axialen Erstreckung ist somit kreisförmig, wodurch sich ein besonders vorteilhaftes Verhältnis von Volumen zu Oberfläche ergibt. Zylinderförmige Hohlkörper sind einfach handhabbar und auch leicht tiefzuziehen. Alternativ wären auch Formen mit ellipsenförmigem oder ovalem Querschnitt denkbar. Auch an den Ecken abgerundete Rechtecksquerschnitte sind grundsätzlich möglich.

Bevorzugt liegt der Boden des napfförmigen Körpers in einer Ebene, die zu der senkrecht zur Richtung der axialen Erstreckung des napfförmigen Körpers stehenden Ebene geneigt ist, wobei vorzugsweise die Ebene, in der der Boden des napfförmigen Körpers liegt, im Wesentlichen parallel zu der Ebene, in der der Flansch verläuft, ist. Durch diese Maßnahme können alternative Formen napfförmiger Körper verwirklicht werden, die je nach Platzbedarf geometrisch optimiert werden können. Die Richtung der axialen Erstreckung bzw. die Längsachse ist in diesem Fall weder zum Boden noch zu der Ebene des Flansches orthogonal.

Bevorzugt werden im Boden und/oder in der Wand des napfförmigen Körpers Ausnehmungen eingebracht, insbesondere für Zu- oder Ableitungen oder Resonatorkammeröffnungen (im Falle eines Schalldämpfers). Der napfförmige Körper wird auf diese Weise weiterverarbeitet, um für spezielle Anwendungen zur Verfügung zu stehen. Durch Entfernen des Bodens kann der napfförmige Körper auch in ein Rohrstück umgewandelt werden.

Bevorzugt wird der Hohlkörper in zumindest zwei Zügen tiefgezogen wird, insbesondere, wenn die Höhe des Hohlkörpers gleich groß oder größer ist als sein Durchmesser. Wie oben beschrieben ist das Verfahren insbesondere auch dann besonders geeignet, wenn der Hohlkörper nicht in einem Zug hergestellt werden kann, sondern mehrere Züge erforderlich sind. Dies ist insbesondere dann von Vorteil, wenn das Verhältnis zwischen der Höhe des Hohlkörpers und seinem Durchmesser einen für den Tiefziehvorgang kritischen Wert erreicht.

Bevorzugt erfolgt das Durchtrennen des Hohlkörpers entlang des Absatzes durch einen Stanzvorgang. Der Vorteil besteht darin, dass hier durch einen einzigen und einfachen Bewegungsablauf eines Stanzwerkzeuges der napförmige Körper aus dem Hohlkörper geschnitten werden kann.

Bevorzugt wird der Stanzvorgang in derselben Vorrichtung durchgeführt, in der auch der Tiefziehvorgang stattfindet, und wird das Stanzwerkzeug während des Stanzvorganges in einer Richtung bewegt, die der Tiefziehrichtung entspricht. Das Durchtrennen des Hohlkörpers erfolgt somit zusammen mit dem Tiefziehvorgang in ein und demselben Prozess. Dadurch, dass der Stanzvorgang durch eine Bewegung des Stanzwerkzeuges in Tiefziehrichtung erfolgt, muss der Hohlkörper nach dem Tiefziehvorgang nicht wesentlich umpositioniert werden. Er verbleibt in der Tiefziehvorrichtung und wird in dieser durchtrennt, sodass als fertiges Produkt der napfförmige Körper direkt aus der Tiefziehvorrichtung entnommen werden kann bzw. aus dieser herausfällt.

Das Ziel der Erfindung wird auch mit einem Schalldämpfer mit einem Gehäuse, wobei das Gehäuse gebildet wird durch zumindest einen napfförmigen, aus einem Stück tiefgezogenen Körper, dessen Rand durch einen Flansch gebildet wird und in einer Ebene liegt, die zu einer senkrecht zur Richtung der axialen Erstreckung des napfförmigen Körpers stehenden Ebene geneigt ist, wobei der napfförmige Körper zylinderförmig ist, wobei die axiale Erstreckung der Zylinderachse entspricht, erreicht. Der napfförmige Körper umfasst einstückig Boden, Wand und Flansch. Es reicht ein einzelnes Blechstück, aus dem der erfindungsgemäße napfförmige Körper geformt wird.

Der napfförmige Körper ist zylinderförmig, wobei die Richtung der axialen Erstreckung der Zylinderachse entspricht. Der Querschnitt normal zur Richtung der axialen Erstreckung ist somit kreisförmig, wodurch sich ein besonders vorteilhaftes Verhältnis von Volumen zu Oberfläche ergibt. Zylinderförmige Hohlkörper sind einfach handhabbar und auch leicht tiefzuziehen.

Bevorzugt liegt der Boden des napfförmigen Körpers in einer Ebene, die zu der senkrecht zur Richtung der axialen Erstreckung des napfförmigen Körpers stehenden Ebene geneigt ist, wobei vorzugsweise die Ebene, in der der Boden des napfförmigen Körpers liegt, im Wesentlichen parallel zu der Ebene, in der der Flansch verläuft, ist.

Der napfförmige Körper ist dabei bevorzugt nach einem der oben beschriebenen Ausführungsformen für das Herstellverfahren hergestellt.

Bevorzugt umfasst das Gehäuse zumindest zwei napfförmige Körper, die mit ihren Flanschen aneinander liegen, wobei die Richtungen der axialen Erstreckungen bzw. Längsachsen der napfförmigen Körper zueinander geneigt sind. Dadurch kann eine durch die Flansche vermittelte dichtende Verbindung bei gleichzeitigem Richtungswechsel z.B. eines Strömungskanales (z.B. für verdichtete Luft oder Abgase) erzeugt werden.

Das Ziel wird auch mit einer Tiefziehvorrichtung zur Herstellung eines Hohlkörpers durch einen Tiefziehvorgang entlang einer Tiefziehrichtung, mit einem Stempel und einer Matrize, erreicht, wobei an der Außenwand des Stempels und an der Außenwand der Matrize jeweils ein umlaufender Absatz ausgebildet ist, der in einer Ebene liegt, die zu einer senkrecht zur Tiefziehrichtung des Tiefziehvorganges ausgerichteten Ebene geneigt ist, wobei die Tiefziehrichtung der Richtung der axialen Erstreckung des Hohlkörpers entspricht. Die Tiefziehvorrichtung umfasst ein Stanzwerkzeug zum Durchtrennen des Hohlkörpers entlang eines durch die Absätze des Stempels und der Matrize in einem Tiefziehvorgang im Mantel des Hohlkörpers geformten umlaufenden Absatzes, wobei das Stanzwerkzeug zur Durchführung eines Stanzvorganges in einer Richtung bewegbar ist, die der Tiefziehrichtung entspricht.

Die Tiefziehvorrichtung umfasst somit ein Stanzwerkzeug, das zur Durchführung eines Stanzvorganges in Tiefziehrichtung bewegbar ist, wodurch die Verfahrensschritte in einer einzigen Vorrichtung durchführbar sind.

Bevorzugt ist die Tiefziehrichtung der Tiefziehvorrichtung geradlinig ist, wodurch ein einfacher linearer Bewegungsablauf zwischen Stempel und Matrize ausreicht.

Zum besseren Verständnis der Erfindung wird diese anhand der nachfolgenden Figuren näher erläutert.

Es zeigen jeweils in stark schematisch vereinfachter Darstellung:
- Fig. 1: einen Hohlkörper, aus dem der napfförmige Körper geschnitten werden kann;
- Fig. 2: die Herstellung eines Hohlkörpers in einer Tiefziehvorrichtung;
- Fig. 3: die Tiefziehvorrichtung aus Fig. 2 mit in die Matrize geschobenem Stempel;
- Fig. 4: das Durchtrennen des Hohlkörpers entlang des Absatzes mit einem Schneidwerkzeug;
- Fig. 5: den Hohlkörper nach der Durchtrennung;
- Fig. 6: den erfindungsgemäßen napfförmigen Körper;
- Fig. 7: einen erfindungsgemäßen Bauteil, dessen Gehäuse aus zwei napfförmigen Körpern zusammengesetzt ist;
- Fig. 8: eine Ausführungsform des erfindungsgemäßen Verfahrens;
- Fig. 9: eine Ausführungsform eines erfindungsgemäßen napfförmigen Körpers;
- Fig. 10: eine Tiefziehvorrichtung mit einem Stanzwerkzeug.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Die Ausführungsbeispiele zeigen mögliche Ausführungsvarianten der Erfindung, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt. Es sind also auch sämtliche denkbaren Ausführungsvarianten, die durch Kombinationen einzelner Details der dargestellten und beschriebenen Ausführungsvarianten möglich sind, vom Schutzumfang mit umfasst.

Fig. 1 zeigt einen Hohlkörper 5 als Zwischenprodukt bei der Herstellung eines napfförmigen Körpers 1 wie er in Fig. 5 und 6 dargestellt ist. Der Hohlkörper 5 wird durch einen Tiefziehvorgang in einer Tiefziehvorrichtung hergestellt. Dabei wird im entstehenden Mantel 6 des Hohlkörpers 5 ein umlaufender Absatz 7 geformt. Dieser verläuft zwischen einem ersten Mantelabschnitt 8 und einem zweiten Mantelabschnitt 9 und liegt im Wesentlichen in einer Ebene, die zu einer senkrecht zur Tiefziehrichtung R des Tiefziehvorganges stehenden Ebene F geneigt ist (Fig. 4).

Der an den Boden 10 des Hohlkörpers 5 anschließende erste Mantelabschnitt 8 hat einen geringeren Durchmesser bzw. Querschnitt als der vom Boden 10 abgewandte zweite Mantelabschnitt 9. Der Absatz 7 bildet eine schräg verlaufende Stufe im Mantel 6.

Fig. 2 und 3 zeigen in schematischen Darstellungen den Tiefziehvorgang, bei dem Stempel 13 und Matrize 14 einer Tiefziehvorrichtung 15 relativ zueinander bewegt werden, um aus einem ebenen Blechteil 4 (insbesondere Stahlblech, vorzugsweise Edelstahlblech) den Hohlkörper 5 gemäß Fig. 1 zu formen. Um den umlaufenden Absatz 7 im Mantel des Hohlkörpers 5 zu bilden, weist der Stempel 13 einen oberen Stempelabschnitt 13a mit größerem Durchmesser bzw. Querschnitt und einen unteren Stempelabschnitt 13b mit geringerem Durchmesser bzw. Querschnitt auf. Die Stempelabschnitte 13a, 13b werden durch einen umlaufenden, eine Stufe bildenden Absatz 13c getrennt. Korrespondierend weist die Matrize 14 einen oberen Matrizenabschnitt 14a mit größerem Durchmesser bzw. Querschnitt und einen unteren Matrizenabschnitt 14b mit geringerem Durchmesser bzw. Querschnitt auf. Die Matrizenabschnitte 14a, 14b sind durch einen umlaufenden, eine Stufe bildenden Absatz 14c voneinander getrennt.

Die umlaufenden Absätze 13c, 14c verlaufen im Wesentlichen in einer Ebene, die zu einer senkrecht zur Tiefziehrichtung R der Tiefziehvorrichtung 15 ausgerichteten Ebene F geneigt ist (vorzugsweise um einen Winkel von zumindest 10° und je nach gewünschter Dimensionierung des herzustellenden Napfes). Die bevorzugte Tiefziehrichtung R ist geradlinig bzw. linear.

Bevorzugt ist, wenn der Hohlkörper 5 (aus einem ebenen Blechstück, insbesondere Edelstahlblech) in einem einzigen Zug tiefgezogen wird.

Der Hohlkörper 5, der napfförmige Körper 1 und die entsprechenden Tiefziehwerkzeuge (Stempel 13 und Matrize 14) sind bevorzugt zylinderförmig. Dabei fällt die Richtung der axialen Erstreckung mit der der Zylinderachse zusammen bzw. steht parallel zu dieser.

Fig. 4 zeigt nun den nachfolgenden Schritt des Durchtrennens des Hohlkörpers 5 entlang des Absatzes 7, um den napfförmigen Körper 1 zu erhalten. Dabei wird aus dem Absatz 7 oder eines Teils davon der Flansch 2 des napfförmigen Körpers 1. Dabei entsteht ein erfindungsgemäßer, aus einem Stück tiefgezogener napfförmiger Körper 1, dessen Rand 2 einen Flansch 3 aufweist und im Wesentlichen in einer Ebene E verläuft, die zu einer senkrecht zur Richtung der axialen Erstreckung L des napfförmigen Körpers 1 stehenden Ebene F geneigt ist.

Ein derartiger Körper ist in Fig. 5 und 6 dargestellt, wobei nun der erste Mantelabschnitt 8 des Hohlkörpers 5 die Wand 11 des napfförmigen Körpers 1 bildet.

Die Ebene E, in der der Absatz 7 liegt, ist zu der senkrecht zur Tiefziehrichtung R ausgerichteten Ebene F um einen Winkel β von zumindest 10° geneigt. In der in Fig. 6 dargestellten Ausführungsform beträgt dieser Winkel etwa 22,5°.

In weiteren Bearbeitungsschritten können im Boden 10 und/oder in der Wand 11 des napfförmigen Körpers 1 Ausnehmungen eingebracht werden, insbesondere für Zu- oder Ableitungen oder Resonatorkammeröffnungen (im Falle eines Schalldämpfers). Dies kann ähnlich wie das Durchtrennen des Hohlkörpers 5 mittels eines Schneidwerkzeuges 16 (Fig. 4), vorzugsweise mittels eines Laserbearbeitungswerkzeuges, erfolgen.

Fig. 7 zeigt schematisch und ohne Zu- und Ableitungen einen erfindungsgemäßen Bauteil 12 (z.B. in Form eines Schalldämpfers) mit einem Gehäuse, welches aus zwei erfindungsgemäßen napfförmigen Körpern 1, die mit ihren Flanschen 3 aneinander liegen, zusammengesetzt ist. Die Richtungen der axialen Erstreckungen L bzw. Längsachsen der napfförmigen Körper 1 sind dabei zueinander geneigt, wodurch ein entlang der Achse L verlaufender Strömungskanal einen Richtungswechsel erfährt. Im vorliegenden Fall ist der Flansch 3 eines jeweiligen Körpers 1 um 22,5° geneigt, sodass sich im Bauteil 12 ein Knick von 45° ergibt, d.h. zwei Näpfe zusammen ergeben eine Kammer mit 45°-Knick.

Die Fig. 8 und 9 zeigen eine Ausführungsform der Erfindung, bei der der Boden 10 des napfförmigen Körpers 1 in einer Ebene liegt, die zu der senkrecht zur Richtung der axialen Erstreckung L des napfförmigen Körpers 1 stehenden Ebene F geneigt ist. In dieser besonderen Ausgestaltung ist die Ebene, in der der Boden 10 des napfförmigen Körpers 1 liegt, im Wesentlichen parallel zu der Ebene E, in der der Flansch 2 verläuft. Ein aus solchen Körpern 1 analog zu Fig. 7 zusammengesetzter Bauteil ist in hohem Maße platzsparend und kompakt aufgebaut.

Fig. 10 zeigt schließlich als bevorzugte Ausführungsform die Tiefziehvorrichtung 15 aus den Fig. 2 und 3 zusätzlich mit einem in der Tiefziehvorrichtung 15 integrierten Stanzwerkzeug 17, das zur Durchführung eines Stanzvorganges in Tiefziehrichtung R bewegbar ist und an seiner schräg verlaufenden Unterseite eine umlaufende Schneide aufweist. Der Stempel 13 befindet sich inzwischen in einer Warteposition. Der Vorteil dieser Ausführungsform besteht darin, dass Tiefziehvorgang und Durchtrennen in ein und derselben Vorrichtung durchgeführt werden, wodurch der Fertigungsprozess zeitlich und im Hinblick auf den erforderlichen Aufwand gestrafft und somit kostengünstiger gestaltet werden kann.

### Bezugszeichenaufstellung

- 1: Napfförmiger Körper
- 2: Rand
- 3: Flansch
- 4: Blechteil
- 5: Hohlkörper

- 6: Mantel
- 7: Absatz
- 8: Erster Mantelabschnitt
- 9: Zweiter Mantelabschnitt
- 10: Boden

- 11: Wand
- 12: Bauteil
- 13: Stempel
- 13a: oberer Stempelabschnitt
- 13b: unterer Stempelabschnitt

- 13c: Absatz
- 14: Matrize
- 14a: oberer Matrizenabschnitt
- 14b: unterer Matrizenabschnitt
- 14c: Absatz

- 15: Tiefziehvorrichtung
- 16: Schneidwerkzeug
- 17: Stanzwerkzeug
- L: axiale Erstreckung
- R: Tiefziehrichtung

- E: Ebene
- F: Ebene
- β: Winkel

## Patentansprüche

1. Verfahren zur Herstellung eines napfförmigen Körpers (1), dessen Rand (2) einen Flansch (3) aufweist und in einer Ebene (E) verläuft, die zu einer senkrecht zur Richtung der axialen Erstreckung (L) des napfförmigen Körpers (1) stehenden Ebene (F) geneigt ist, **gekennzeichnet durch** die Schritte:
- Herstellen eines Hohlkörpers (5) durch einen Tiefziehvorgang, durch den im Mantel (6) des Hohlkörpers (5) ein umlaufender Absatz (7) geformt wird, der zwischen zwei Mantelabschnitten (8, 9) im Wesentlichen in einer Ebene verläuft, die zu einer senkrecht zur Tiefziehrichtung (R) des Tiefziehvorganges stehenden Ebene (F) geneigt ist, und
- Durchtrennen des Hohlkörpers (5) entlang des Absatzes (7), um den napfförmigen Körper (1) zu erhalten, wobei der Flansch (2) des napfförmigen Körpers (1) durch zumindest einen Teil des Absatzes (7) gebildet wird.

2. Verfahren nach Anspruch 1, **dadurch gekennzeichnet, dass** die Tiefziehrichtung (R) während des Tiefziehvorganges geradlinig ist.

3. Verfahren nach Anspruch 1 oder 2, **dadurch gekennzeichnet, dass** der Hohlkörper (5) in einem einzigen Zug tiefgezogen wird.

4. Verfahren nach einem der Ansprüche 1 bis 3, **dadurch gekennzeichnet, dass** der Hohlkörper (5) aus einem Blechteil (4), vorzugsweise aus einem ebenen Blechzuschnitt, tiefgezogen wird.

5. Verfahren nach einem der Ansprüche 1 bis 4, **dadurch gekennzeichnet, dass** die Ebene (E), in der der Absatz (7) liegt, zu der senkrecht zur Tiefziehrichtung (R) ausgerichteten Ebene (F) um einen Winkel (β) von zumindest 10° geneigt ist.

6. Verfahren nach einem der Ansprüche 1 bis 5, **dadurch gekennzeichnet, dass** der napfförmige Körper (1) zylinderförmig ist, wobei die axiale Erstreckung (L) der Zylinderachse entspricht.

7. Verfahren nach einem der Ansprüche 1 bis 6, **dadurch gekennzeichnet, dass** der Boden (10) des napfförmigen Körpers (1) in einer Ebene liegt, die zu der senkrecht zur Richtung der axialen Erstreckung (L) des napfförmigen Körpers (1) stehenden Ebene (F) geneigt ist, wobei vorzugsweise die Ebene, in der der Boden (10) des napfförmigen Körpers (1) liegt, im Wesentlichen parallel zu der Ebene (E), in der der Flansch (2) verläuft, ist.

8. Verfahren nach einem der Ansprüche 1 bis 7, **dadurch gekennzeichnet, dass** im Boden (10) und/oder in der Wand (11) des napfförmigen Körpers (1) Ausnehmungen eingebracht werden, insbesondere für Zu- oder Ableitungen oder Resonatorkammeröffnungen.

9. Verfahren nach einem der Ansprüche 1 bis 8, **dadurch gekennzeichnet, dass** der Hohlkörper (5) in zumindest zwei Zügen tiefgezogen wird, insbesondere, wenn die Höhe des Hohlkörpers (5) gleich groß oder größer ist als sein Durchmesser.

10. Verfahren nach einem der Ansprüche 1 bis 9, **dadurch gekennzeichnet, dass** das Durchtrennen des Hohlkörpers (5) entlang des Absatzes (7) durch einen Stanzvorgang erfolgt.

11. Verfahren nach Anspruch 10, **dadurch gekennzeichnet, dass** der Stanzvorgang in derselben Vorrichtung durchgeführt wird, in der auch der Tiefziehvorgang stattfindet, und dass das Stanzwerkzeug (17) während des Stanzvorganges in einer Richtung bewegt wird, die der Tiefziehrichtung (R) entspricht.

12. Schalldämpfer mit einem Gehäuse, wobei das Gehäuse gebildet wird durch zumindest einen napfförmigen, aus einem Stück, insbesondere einem Blechstück tiefgezogenen Körper (1), dessen Rand (2) durch einen Flansch (3) gebildet wird und in einer Ebene (E) liegt, die zu einer senkrecht zur Richtung der axialen Erstreckung (L) des napfförmigen Körpers (1) stehenden Ebene (F) geneigt ist, wobei der napfförmige Körper (1) zylinderförmig ist, wobei die axiale Erstreckung (L) der Zylinderachse entspricht.

13. Schalldämpfer nach Anspruch 12, **dadurch gekennzeichnet, dass** der Boden (10) des napfförmigen Körpers (1) in einer Ebene liegt, die zu der senkrecht zur Richtung der axialen Erstreckung (L) des napfförmigen Körpers (1) stehenden Ebene (F) geneigt ist, wobei vorzugsweise die Ebene, in der der Boden (10) des napfförmigen Körpers (1) liegt, im Wesentlichen parallel zu der Ebene (E), in der der Flansch (2) verläuft, ist.

14. Schalldämpfer nach Anspruch 12 oder 13, **dadurch gekennzeichnet, dass** das Gehäuse zumindest zwei napfförmige Körper (1) umfasst, die mit ihren Flanschen (3) aneinander liegen, wobei die Richtungen der axialen Erstreckungen (L) der napfförmigen Körper (1) zueinander geneigt sind.

15. Tiefziehvorrichtung (15) zur Herstellung eines Hohlkörpers (5) durch einen Tiefziehvorgang entlang einer Tiefziehrichtung (R), mit einem Stempel (13) und einer Matrize (14), **dadurch gekennzeichnet, dass** an der Außenwand des Stempels (13) und an der Außenwand der Matrize (14) jeweils ein umlaufender Absatz (13c, 14c) ausgebildet ist, der in einer Ebene liegt, die zu einer senkrecht zur Tiefziehrichtung (R) des Tiefziehvorganges ausgerichteten Ebene (F) geneigt ist, wobei die Tiefziehrichtung (R) der Richtung der axialen Erstreckung des Hohlkörpers (5) entspricht,
und dass die Tiefziehvorrichtung (15) ein Stanzwerkzeug (17) zum Durchtrennen des Hohlkörpers (5) entlang eines durch die Absätze (13c, 14c) des Stempels (13) und der Matrize (14) in einem Tiefziehvorgang im Mantel (6) des Hohlkörpers (5) geformten umlaufenden Absatzes (7) umfasst,
wobei das Stanzwerkzeug (17) zur Durchführung eines Stanzvorganges in einer Richtung bewegbar ist, die der Tiefziehrichtung (R) entspricht.

16. Tiefziehvorrichtung nach Anspruch 15, **dadurch gekennzeichnet, dass** die Tiefziehrichtung (R) der Tiefziehvorrichtung (15) geradlinig ist.

## Claims

1. A method for producing a cup-shaped body (1), the edge (2) of which has a flange (3) and extends in a plane (E) that is inclined relative to a plane (F) standing perpendicular to the direction of the axial extent (L) of the cup-shaped body (1), **characterized by** the steps:
- producing a hollow body (5) by means of a deep drawing process, by which a circumferential shoulder (7), extending between two mantle sections (8, 9) substantially in a plane that is inclined relative to a plane (F) which is perpendicular to a deep drawing direction (R) of the deep drawing process, is formed in the mantle (6) of the hollow body (5), and
- cutting the hollow body (5) along the shoulder (7) in order to obtain the cup-shaped body (1), wherein the flange (2) of the cup-shaped body (1) is formed by at least a part of the shoulder (7).

2. The method according to claim 1, **characterized in that** the deep drawing direction (R) during the deep drawing process is straight.

3. The method according to claim 1 or 2, **characterized in that** the hollow body (5) is deep-drawn in one draught.

4. The method according to one of claims 1 to 3, **characterized in that** the hollow body (5) is deep-drawn from a sheet metal part (4), preferably a flat sheet metal blank.

5. The method according to one of claims 1 to 4, **characterized in that** the plane (E), in which the shoulder (7) is located, is inclined by an angle (β) of at least 10° relative to the plane (F), which is oriented perpendicular to the deep drawing direction (R).

6. The method according to one of claims 1 to 5, **characterized in that** the cup-shaped body (1) is cylindrical, wherein the axial extent (L) corresponds to the cylinder axis.

7. The method according to one of claims 1 to 6, **characterized in that** the bottom (10) of the cup-shaped body (1) is located in a plane which is inclined relative to the plane (F) which is perpendicular to the direction of the axial extent (L) of the cup-shaped body (1), wherein preferably the plane, in which the bottom (10) of the cup-shaped body (1) is located, is essentially parallel to the plane (E) in which the flange (2) extends.

8. The method according to one of claims 1 to 7, **characterized in that** recesses, in particular for supply lines or discharge lines or resonator chamber openings, are introduced in the bottom (10) and/or the wall (11) of the cup-shaped body (1).

9. The method according to one of claims 1 to 8, **characterized in that** the hollow body (5) is deep-drawn in at least two draughts, in particular if the height of the hollow body (5) is the same as or greater than its diameter.

10. The method according to one of claims 1 to 9, **characterized in that** the cutting of the hollow body (5) along the shoulder (7) is carried out by a punching process.

11. The method according to claim 10, **characterized in that** the punching process is performed in the same device in which also the deep drawing process takes place, and that the punching tool (17) is moved, during the punching process, in a direction which corresponds to the deep drawing direction (R).

12. A silencer having a housing, wherein the housing is formed by at least one body (1) which is cup-shaped and deep-drawn from one piece, in particular a sheet metal piece, wherein the edge (2) of the body (1) is formed by a flange (3) and is located in a plane (E) which is inclined relative to the plane (F) which is perpendicular to the direction of the axial extent (L) of the cup-shaped body (1), wherein the cup-shaped body (1) is cylindrical, wherein the axial extent (L) corresponds to the cylinder axis.

13. The silencer according claim 12, **characterized in that** the bottom (10) of the cup-shaped body (1) is located in a plane which is inclined relative to the plane (F) which is perpendicular to the direction of the axial extent (L) of the cup-shaped body (1), wherein preferably the plane, in which the bottom (10) of the cup-shaped body (1) is located, is essentially parallel to the plane (E) in which the flange (2) extends.

14. The silencer according to claim 12 or 13, **characterized in that** the housing comprises at least two cup-shaped bodies (1), which abut on one another with their flanges (3), wherein the directions of the axial extents (L) of the cup-shaped bodies (1) are inclined to one another.

15. A deep drawing device (15) for producing a hollow body (5) by means of a deep drawing process along a deep drawing direction (R) having a punch (13) and a die (14), **characterized in that** on each of the external wall of the punch (13) and the external wall of the die (14) a circumferential shoulder (13c, 14c) is formed, which is located in a plane which is inclined relative to a plane (F) which is oriented perpendicular to the deep drawing direction (R) of the deep drawing process, wherein the deep drawing direction (R) corresponds to the direction of the axial extent of the hollow body (5), and that the deep drawing device (15) comprises a punching tool (17) for cutting the hollow body (5) along a circumferential shoulder (7) formed by the shoulders (13c, 14c) of the punch (13) and the die (14) in a deep drawing process in the mantle (6) of the hollow body (5),
Wherein, for performing a punching process, the punching tool (17) is movable in a direction corresponding to the deep drawing direction (R).

16. The deep drawing device according to claim 15, **characterized in that** the deep drawing direction (R) of the deep drawing device (15) is straight.

## Revendications

1. Procédé de fabrication d'un corps en forme de cuvette (1), dont le bord (2) comprend une bride (3) et s'étend dans un plan (E) qui est incliné par rapport à un plan (F) perpendiculaire à la direction de l'extension axiale (L) du corps en forme de cuvette (1), **caractérisé par** les étapes suivantes :
- fabrication d'un corps creux (5) par un processus d'emboutissage, grâce auquel, dans l'enveloppe externe (6) du corps creux (5), est formé un épaulement circulaire (7), qui s'étend entre deux portions d'enveloppe (8, 9) globalement dans un plan qui est incliné par rapport à un plan (F) perpendiculaire à la direction d'emboutissage (R) du processus d'emboutissage et
- découpe du corps creux (5) le long de l'épaulement (7) afin d'obtenir le corps en forme de cuvette (1), dans lequel la bride (2) du corps en forme de cuvette (1) est constituée d'au moins une partie de l'épaulement (7).

2. Procédé selon la revendication 1, **caractérisé en ce que** la direction d'emboutissage (R) est en ligne droite pendant le processus d'emboutissage.

3. Procédé selon la revendication 1 ou 2, **caractérisé en ce que** le corps creux (5) est embouti en une seule passe.

4. Procédé selon l'une des revendications 1 à 3, **caractérisé en ce que** le corps creux (5) est embouti à partir d'une pièce de tôle (4), de préférence à partir d'une découpe de tôle.

5. Procédé selon l'une des revendications 1 à 4, **caractérisé en ce que** le plan (E) dans lequel se trouve l'épaulement (7) est incliné d'un angle (β) d'au moins 10° par rapport au plan (F) perpendiculaire à la direction d'emboutissage (R).

6. Procédé selon l'une des revendications 1 à 5, **caractérisé en ce que** le corps en forme de cuvette (1) est cylindrique, dans lequel l'extension axiale (L) correspond à l'axe du cylindre.

7. Procédé selon l'une des revendications 1 à 6, **caractérisé en ce que** le fond (10) du corps en forme de cuvette (1) se trouve dans un plan qui est incliné par rapport au plan (F) perpendiculaire à, l'extension axiale (L) du corps en forme de cuvette (1), dans lequel de préférence, le plan dans lequel se trouve le fond (10) du corps en forme de cuvette (1), s'étend globalement parallèlement au plan (E) dans lequel s'étend la bride (2).

8. Procédé selon l'une des revendications 1 à 7, **caractérisé en ce que**, dans le fond (10) et/ou dans la paroi (11) du corps en forme de cuvette (1), sont réalisés des évidements, plus particulièrement pour des conduites d'alimentation ou d'évacuation ou des ouvertures de chambres de résonance.

9. Procédé selon l'une des revendications 1 à 8, **caractérisé en ce que** le corps creux (5) est embouti en au moins deux passes, plus particulièrement lorsque la hauteur du corps creux (5) est supérieure ou égale à son diamètre.

10. Procédé selon l'une des revendications 1 à 9, **caractérisé en ce que** la découpe du corps creux (5) a lieu le long de l'épaulement (7) grâce à un processus de poinçonnage.

11. Procédé selon la revendication 10, **caractérisé en ce que** le processus de poinçonnage est effectué dans le même dispositif que celui dans lequel a lieu le processus d'emboutissage et **en ce que** l'outil de poinçonnage (17) est déplacé, pendant le processus de poinçonnage, dans une direction qui correspond à la direction d'emboutissage (R).

12. Silencieux avec un boîtier, dans lequel le boîtier est constitué d'au moins un corps en forme de cuvette (1), embouti à partir d'une seule pièce, plus particulièrement d'une pièce de tôle, dont le bord (2) est constitué d'une bride (3) et se trouve dans un plan (E) qui est incliné par rapport à un plan (F) perpendiculaire à la direction de l'extension axiale (L) du corps en forme de cuvette (1), dans lequel le corps en forme de cuvette (1) est cylindrique, dans lequel l'extension axiale (L) correspond à l'axe du cylindre.

13. Silencieux selon la revendication 12, **caractérisé en ce que** le fond (10) du corps en forme de cuvette (1) se trouve dans un plan qui est incliné par rapport au plan (F) perpendiculaire à l'extension axiale (L) du corps en forme de cuvette (1), dans lequel de préférence le plan dans lequel se trouve le fond (10) du corps en forme de cuvette (1), est globalement parallèle au plan (E), dans lequel s'étend la bride (2).

14. Silencieux selon la revendication 12 ou 13, **caractérisé en ce que** le boîtier comprend au moins deux corps en forme de cuvette (1) qui s'appuient l'un contre l'autre avec leurs brides (3), dans lequel les directions des extensions axiales (L), des corps en forme de cuvettes (1) sont inclinées l'une par rapport à l'autre.

15. Dispositif d'emboutissage (15) pour la fabrication d'un corps creux (5) grâce à un processus d'emboutissage le long d'une direction d'emboutissage (R), avec un poinçon (13) et une matrice (14), **caractérisé en ce que**, sur la paroi externe du poinçon (13) et sur la paroi externe de la matrice (14) est formé un épaulement circulaire (13c, 14c) qui se trouve dans un plan qui est incliné par rapport à un plan (F) perpendiculaire à la direction d'emboutissage (R) du processus d'emboutissage, dans lequel la direction d'emboutissage (R) correspond à la direction de l'extension axiale du corps creux (5), et **en ce que** le dispositif d'emboutissage (15) comprend un outil de poinçonnage (17) pour la découpe du corps creux (5) le long d'un épaulement circulaire (7) formé par les épaulements (13c, 14c) du poinçon (13) et de la matrice (14) dans un processus d'emboutissage dans l'enveloppe extérieure (6) du corps creux (5),
dans lequel l'outil de poinçonnage (17) est mobile, pour la réalisation d'un processus de poinçonnage, dans une direction qui correspond à la direction d'emboutissage (R).

16. Dispositif d'emboutissage selon la revendication 15, **caractérisé en ce que** la direction d'emboutissage (R) du dispositif d'emboutissage (15) est en ligne droite.
